# EUROPÄISCHE PATENTANMELDUNG

(11) **EP 2 730 494 A1**
(43) Veröffentlichungstag der Anmeldung: **14.05.2014**
(21) Anmeldenummer: 13000548.1
(22) Anmeldetag: 03.02.2013
(51) Int. Cl.: B63H 20/00, B63H 21/17

(54) **Elektro-Außenbordmotor**

(30) Priorität: 12.11.2012 DE 102012021995
(71) Anmelder: Torqeedo GmbH, 82205 Gilching (DE)
(72) Erfinder: Die Erfindernennung liegt noch nicht vor
(74) Vertreter: Gellner, Bernd

(57) **Zusammenfassung**

Die Erfindung betrifft einen Außenbordmotor und ein Verfahren zum Antreiben eines Propellers eines Außenbordmotors mittels eines Elektromotors, wobei das Drehmoment des Elektromotors auf den Propeller übertragen wird und wobei der Antrlebsstrang ein Getriebe aufweist. Erfindungsgemäß wird die Drehrichtung des Propellers nicht mittels des Getriebes gewechselt, sondern dadurch, dass der Elektromotor in entgegengesetzter Richtung angetrieben wird

## Beschreibung

Die Erfindung betrifft einen Außenbordmotor mit einem Elektromotor und einem Antriebsstrang zur Übertragung des Drehmoments des Elektromotors auf einen Propeller, wobei der Antriebsstrang ein Getriebe aufweist. Ferner bezieht sich die Erfindung auf ein Verfahren zum Antreiben eines Propellers eines Außenbordmotors mittels eines Elektromotors, wobei das Drehmoment des Elektromotors auf den Propeller übertragen wird und wobei der Antriebsstrang ein Getriebe aufweist.

Übliche Außenbord-Verbrennungsmotoren besitzen ein Oberteil, welches als Gehäuse ausgeführt ist und in dem der Motor untergebracht ist, sowie ein Unterwassetteil, welches einen Propeller aufweist. Das Oberteil und das Unterwasserteil sind über einen Schaft miteinander verbunden. In dem Schaft verläuft ein Antriebsstrang, um das Drehmoment von dem Motor auf den Propeller zu übertragen.

Der Antriebsstrang ist mit einem Getriebe versehen, welches zum einen zur Wandlung bzw. Über- oder Untersetzung der Drehzahl und des Drehmoments des Motors dient, zum anderen beim Wechsel von Vorwärts- auf Rückwärtsgang die Drehrichtung umschaltet.

Elektro-Außenbordmotoren sind häufig so aufgebaut, dass das Unterwasserteil neben dem Propeller auch den Elektromotor umfasst. Das Oberteil kann mit einem Gehäuse zur Aufnahme der Batterien versehen sein oder lediglich als Steuerpinne dienen. In letzterem Fall sind die Batterien an geeigneter Stelle im Boot untergebracht. Durch den das Oberteil und das Unterwasserteil verbindenden Schaft werden bei einem Elektromotor üblicherweise elektrische Leitungen geführt.

In jüngster Zeit werden auch verstärkt Elektro-Außenbordmotoren mit höherer Leistung angeboten. Bei diesen Außenbordmotoren ist es häufig nicht mehr möglich, den Elektromotor im Unterwasserteil unterzubringen. Bisher werden daher die von Außenbordmotoren mit Verbrennungsmotor bekannten Gehäuse für Außenbordmotoren verwendet und lediglich der Verbrennungsmotor durch einen Elektromotor ersetzt.

Diese Vorgehensweise hat den Vorteil, dass die bei Außenbordmotoren mit Verbrennungsmotoren bewährten und optimierten Konzepte weiterhin verwendet werden können und keine neuen Lösungen speziell für elektrisch angetriebene Außenbordmotoren entwickelt werden müssen. Andererseits wird dadurch den spezifischen Unterschieden zwischen verbrennungsmotorisch und elektrisch angetriebenen Außenbordmotoren nicht ausreichend Rechnung getragen.

Aufgabe vorliegender Erfindung ist es daher, einen elektrisch angetriebenen Außenbordmotor und ein entsprechendes Verfahren zum Antreiben eines Propellers eines Außenbordmotors zu entwickeln, der den besonderen Verhältnisse bei elektrischen Antrieben Rechnung trägt.

Diese Aufgabe wird durch einen Außenbordmotor mit einem Elektromotor und einem Antriebsstrang zur Übertragung des Drehmoments des Elektromotors auf einen Propeller gelöst, wobei der Antriebsstrang ein Getriebe aufweist, und welcher dadurch gekennzeichnet ist, dass das Getriebe keine Mittel zum Umschalten der Drehrichtung besitzt.

Das erfindungsgemäße Verfahren zum Antreiben eines Propellers eines Außenbordmotors mittels eines Elektromotors, wobei das Drehmoment des Elektromotors auf den Propeller übertragen wird und wobei der Antriebsstrang ein Getriebe aufweist, zeichnet sich dadurch aus, dass die Drehrichtung des Propellers nicht mittels des Getriebes gewechselt wird.

Als Außenbordmotor wird ein Bootsmotor bezeichnet, bei dem Motor, Kraftübertragung, Getriebe und Propeller in einer Einheit zusammengefasst sind. Die Erfindung bezieht sich insbesondere auf einen Außenbordmotor, der ein Oberteil in Form eines Gehäuses, ein Unterwasserteil und einen das Oberteil und das Unterwasserteil verbindenden Schaft aufweist, wobei der Elektromotor in dem Oberteil angeordnet ist und der Propeller an dem Unterwasserteil angebracht ist.

Bisher wird bei Außenbotder-Ausführungen, bei denen der Elektromotor in dem Oberteil untergebracht ist, der von verbrennungsmotorisch angetriebenen

Außenbordmotoren bekannte Antriebsstrang unverändert übemommen. Im Wesentlichen wird also nur der Verbrennungsmotor durch einen Elektromotor ersetzt.

Bei Elektromotoren ist es allerdings im Gegensatz zu Verbrennungsmotoren nicht erforderlich die Umschaltung zwischen Vorwärts- und Rückwärtsgang mittels des Getriebes zu bewirken. Erfindungsgemäß wird daher die Drehrichtung des Propellers nicht mehr durch das Getriebe gewechselt. Das Getriebe kann daher einfacher und beispielsweise mit weniger Zahnrädern ausgeführt werden. So ist es erfindungsgemäß möglich, das Getriebe ohne Rücklaufrad auszuführen.

Der erfindungsgemäße Antriebsstrang, durch den das Drehmoment des Elektromotors auf den Propeller übertragen wird, besitzt ein Getriebe, welches eine Ober- bzw. Untersetzung des Drehmoments und der Drehzahl des Elektromotors erlaubt. Die Drehrichtung des Propellers wird bei dem erfindangsgemäßen Außenbordmotor aber nicht durch Umschalten des Getriebes, sondern dadurch gewechselt, dass der Elektromotor in entgegengesetzter Richtung angetrieben wird.

Die Umschaltung von Vorwärts- auf Rückwärtsfahrt erfolgt also durch eine elektrische oder elektronische Umschaltung und nicht mittels eines mechanischen Getriebes.

## Patentansprüche

1. Außenbordmotor mit einem Elektromotor und einem Antriebsstrang zur Übertragung des Drehmoments des Elektromotors auf einen Propeller, wobei der Antriebsstrang ein Getriabe aufweist, **dadurch gekennzelchnet, dass** das Getriebe keine Mittel zum Umschalten der Drehrichtung besitzt.

2. Außenbordmotor nach Anspruch 1, **dadurch gekennzeichnet, dass** der Außenbordmotor ein Oberteil (1), ein Unterwasserteil (2) und einen das Oberteil (1) und das Unterwasserteil (2) verbindenden Schaft (4) aufweist, dass der Elektromotor in dem Oberteil angeordnet ist und dass der Propeller an dem Unterwasserteil angebracht ist.

3. Verfahren zum Antreiben eines Propellers eines Außenbordmotors mittels eines Elektromotors, wobei das Drehmoment des Elektromotors auf den Propeller übertragen wird, wobei der Antriebsstrang ein Getriebe aufweist, **dadurch gekennzeichnet, dass** die Drehrichtung des Propellers nicht mittels des Getriebes gewechselt wird.

4. Verfahren nach Anspruch 3, **dadurch gekennzeichnet, dass** die Drehrichtung des Propellers dadurch gewechselt wird, dass der Elektromotor in entgegengesetzter Richtung angetrieben wird.

5. Verfahren nach einem der Ansprüche 3 oder 4, **dadurch gekennzeichnet, dass** der Außenbordmotor ein Oberteil (1), ein Unterwasserteil (2) und einen das Oberteil (1) und das Unterwasserteil (2) verbindenden Schaft (4) aufweist, dass der Elektromotor in dem Oberteil angeordnet ist und dass der Propeller an dem Unterwasserteil angebracht ist.
